# EUROPÄISCHE PATENTSCHRIFT

(11) **EP 0 311 913 B1**
(45) Veröffentlichungstag und Bekanntmachung des Hinweises auf die Patenterteilung: **24.07.1991**
(21) Anmeldenummer: 88116607.8
(22) Anmeldetag: 07.10.1988
(51) Int. Cl.: B65D 65/14, B65D 33/18, B65B 7/04

(54) **Rechteckverpackung**
Rectangular package
Emballage rectangulaire

(30) Priorität: 10.10.1987 DE 3734389
(43) Veröffentlichungstag der Anmeldung: 19.04.1989
(73) Patentinhaber: "NIO" NÄHRMITTEL GMBH, D-4150 Krefeld (DE)
(72) Erfinder: Dejan, Wolfgang K., D-7101 Flein (DE); Kaiser, Manfred, D-7100 Heilbronn (DE); Stratmann, Werner, D-7141 Oberstenfeld (DE); Heim, Walter, Dr., D-8960 Kempten (DE); Rieckmann, Helmut, D-8960 Kempten (DE); Bamberger, Tilman, D-8960 Kempten-Leubas (DE)
(74) Vertreter: Hutzelmann, Gerhard

(56) Entgegenhaltungen:
- DE-C- 193 591
- FR-A- 985 889
- FR-A- 1 304 366
- GB-A- 937 746

## Beschreibung

Die Erfindung betrifft eine Rechteckverpackung aus wenigstens einem Zuschnitt aus einer flexiblen Kunststoff-Verbund-Folie, insbesondere für pulverförmiges, granuliertes, pastöses oder stückiges Füllgut, mit wenigstens einer Längsnaht und vier Seitenwänden, wobei an der einen ersten Stirnseite der Verpackung ein Faltverschluß vorgesehen ist, der aus vier an den Seitenwänden angeformten ersten Lappen gefaltet ist, die einander teilweise überlappen.

Aus flexiblem Material wurden bisher Verpackungen entweder in Beutelform oder als tiefgezogene Behälter mit Deckel hergestellt. Beide Formen haben zwar ihren Zweck erfüllt, jedoch ist sowohl ihre Weiterverpackung in größeren Gebinden als auch die Plazierung in den Verkaufsregalen unzweckmäßig.

In der FR-A-1 304 366 ist bereits eine Rechteckverpackung beschrieben, die einen derartigen Faltverschluß aufweist, die aber den wesentlichen Nachteil beinhaltet, daß sie mit einem derartig gestalteten Verschluß nur dann dicht verschließbar ist, wenn entweder die Verpackung noch leer ist oder aber mit einem festen, klotzförmigen Gegenstand gefüllt ist, der den Druck eines Verschließkolbens aufzunehmen im Stande ist.

Aus dieser Veröffentlichung ist es auch bekannt, Rechteckverpackungen mit Quersiegelnähten zu verschließen, was zwar für die Dichtigkeit des Verschlußes sehr günstig ist, die Standfestigkeit einer auf diese Quersiegelnaht gestellten Verpackung und vorallem deren Aussehen läßt jedoch sehr zu wünschen übrig.

Zum dichten Verschließen ist es notwendig, derartige Verpackungen an dem zuletzt zu verschließenden Packungsende mit einer Quersiegelnaht zu versehen, da ein Faltverschluß nicht abzudichten wäre.

Auch solche Quersiegelnähte sind an sich bekannt, doch läßt sich mit den bekannten Ausführungen keine Standsicherheit der fertigen Verpackung erzielen.

Der Erfindung liegt daher die Aufgabe zugrunde eine Rechteckverpackung sowie ein Verfahren zum Aufrichten, Befüllen und Schließen dieser Verpackung zu schaffen, so daß die Verpackung aus preiswertem Material und ohne Umkarton herstellbar ist, auch mit stückigem und scharfkantigem Füllgut dicht verschließbar ist und eine gute Standfestigkeit aufweist, obwohl der Endverschluß am Boden verdeckt angeordnet werden soll.

Diese Aufgabe wird erfindungsgemäß dadurch gelöst, daß an der anderen zweiten Stirnseite ein Verschluß vorgesehen ist, der aus zweiten Lappen besteht, die umlaufend zusammenhängend an den Seitenwänden angeformt sind, wobei deren gemeinsame umlaufende Stirnkante durch eine durchgehende Quernaht verbunden ist, deren über die Verpackung überstehende Ecken als Zwickelflächen an die zweite Stirnseite der Verpackung angelegt sind, und daß an dieser mit der Quernaht ausgestatteten zweiten Stirnseite wenigstens an zwei einander gegenüberliegenden Seitenwänden sich in Richtung der Seitenwände fortsetzende Rippen vorgesehen sind, welche durch Einfalten der zweiten Lappen an die Innenseite der Seitenwände gebildet sind, wobei die Rippen so weit über die andere Stirnseite hinausragen, daß die an die andere Stirnseite angelegten Zwickelflächen nicht überstehen.

Eine derartige Verpackung ist trotz der verwendeten flexiblen Kunststoff-Verbund-Folie sehr formstabil, wodurch sie dem Füllgut einen hervorragenden Schutz gewährt. Darüber hinaus hat sie aufgrund dieser Formstabilität eine sehr gute Maschinengängigkeit, was den Füll- und Verschließvorgang sehr erleichtert. Gegenüber dem hauptsächlich üblichen Flachbeutel benötigt sie weniger Raum und erheblich weniger Material. In der Formstabilität ist noch ein weiterer Vorteil der vorliegenden Erfindung begründet; beim bisher eingesetzten Flachbeutel mußte nämlich scharfkantiges Füllgut gebrochen werden, um ein Durchstoßen der Verpackung zu vermeiden. Infolge des nunmehr zur Verfügung stehenden Raumes kann das Füllgut jedoch in seiner ursprünglich vorliegenden Form belassen werden.

Eine vorteilhafte Ausgestaltung der Erfindung liegt darin, daß die Längsnaht als Überlappungsnaht ausgebildet ist.

Wird diese Längsnaht darüber hinaus gemäß einer weiteren Ausgestaltung der Erfindung im Bereich einer Kante zwischen zwei Seitenwänden vorgesehen, so ist diese fast unsichtbar und in keiner Weise störend.

Bei einer vorteilhaften Weiterbildung der Erfindung ist vorgesehen, daß das flexible Material wenigstens im Bereich der Längsnaht beidseitig mit einem Siegelmedium versehen ist.

Dadurch ist die Längsnaht auf besonders einfache Weise und mit großer Festigkeit und Dichtigkeit herstellbar.

Weiterhin hat es sich als vorteilhaft erwiesen, wenn die Innenseite des flexiblen Materials wenigstens partiell mit einer gegen sich selbst siegelnden Oberfläche versehen ist.

Dadurch ist es besonders einfach, die Quernaht durch Versiegeln herzustellen.

Die Funktionssicherheit der eingangs erwähnten Rippen wird noch weiter erhöht, wenn erfindungsgemäß die zweiten Lappen im Bereich der Rippen an den Seitenwänden angesiegelt sind.

Eine weitere günstige Ausgestaltung der Erfindung liegt darin, daß die mit dem Faltverschluß versehene erste Stirnseite auf ihrer Packungs-Außenseite mit einem Folienstück versehen ist.

Ein Abschluß aus Folie, Klebeband, Karton oder Papier ergibt einen zusätzlichen Verschluß und eine weitere Abdichtung dieser Stirnseite.

Das Folienstück kann aber auch oder zusätzlich anderen Zwecken dienen; so ist es beispielsweise möglich, das Folienstück als Wertmarke oder Garantieverschluß auszubilden.

Bei einem vorteilhaften Verfahren zum Aufrichten der Verpackung ist vorgesehen, daß das flexible Material entlang einer Längsnaht zu einem schlauchförmigen Gebilde verschlossen wird, daß anschließend die an der einen ersten Stirnseite vorgesehenen Lappen gegen ein Innenwerkzeug gefaltet und gegeneinander verklebt oder versiegelt werden, worauf die Verpackung mit der noch offenen zweiten Stirnseite nach oben gefüllt wird, und daß daraufhin diese zweite Stirnseite durch eine Quernaht, die als Klebe- oder Siegelnaht hergestellt wird, verschlossen wird, worauf diese von der Verpackung abstehende Naht auf die zweite Stirnseite der Verpackung aufgefaltet wird und die beiden sich seitlich bildenden Zwickelflächen an die Verpackung angelegt werden.

Dieser Verfahrensablauf ist besonders einfach, wodurch der maschinelle Aufwand sehr gering ist.

Ein weiteres vorteilhaftes Verfahren ist dadurch gekennzeichnet, daß vor dem Herstellen der Quernaht von den zur Bildung der zweiten Stirnseite vorgesehenen Lappen wenigstens zwei einander gegenüberliegende auf einem Teil ihrer Höhe ins Innere bis zur Anlage an die Seitenwand eingefaltet und vorzugsweise mit dieser versiegelt werden, worauf diese Lappen wieder nach außen und gegeneinander gefaltet werden, um dann die Quernaht zu bilden.

Damit wird bei besonders einfachem Verfahrensablauf eine sehr stabile und standfeste Verpackung erzielt.

Es ist aber auch möglich, daß erfindungsgemäß nach dem Herstellen der Quernaht von den zur Bildung der zweiten Stirnseite vorgesehenen Lappen wenigstens zwei einander gegenüberliegende auf einem Teil ihrer Höhe ins Innere bis zur Anlage an die Seitenwand eingefaltet und vorzugsweise mit dieser versiegelt werden.

Auch hiermit ist ein rationelles Herstellungsverfahren aufgezeigt, mit dem eine sehr funktionstüchtige Verpackung erzeugt werden kann.

Sehr vorteilhaft ist auch die erfindungsgemäße Verwendung einer Verpackung für das Verpacken von pulverförmigem, granuliertem, pastösem oder stückigem Füllgut, wie z.B. Trockensuppen od.dgl..

In der Zeichnung ist die Erfindung anhand zweier Ausführungsbeispiele veranschaulicht. Dabei zeigen:

- Fig. 1: ein Schaubild einer Rechteckverpackung mit an der oberen Stirnseite vorgesehenem Faltverschluß,
- Fig. 2: eine Draufsicht auf die untere Stirnseite der Verpackung, die mit einer Quernaht verschlossen ist und Rippen am Übergang zwischen den Seitenwänden und der Stirnseite aufweist,
- Fig. 3: eine schematische Ansicht eines Innendornes, um den zur Bildung der Verpackung ein Zuschnitt zu einer schlauchförmigen Hülle gefaltet und entlang einer Längsnaht verschlossen ist,
- Fig. 4: eine schematische Ansicht einer weiteren Entstehungsstufe der Verpackung mit an der unteren Stirnseite angebrachtem Faltverschluß und angelegtem Siegelwerkzeug,
- Fig. 5: eine Ansicht der bereits gefüllten Verpackung mit an der oberen Stirnseite angebrachter Quer-Siegel-Naht und
- Fig. 6: eine Ansicht der Verpackung bei der die Quernaht an die obere Stirnseite eben angelegt ist.

Mit 1 ist in Fig. 1 eine Rechteckverpackung bezeichnet, die vier Seitenwände 2 aufweist und an ihrer oberen Stirnseite mit einem Faltverschluß 3 versehen ist. An der unteren Stirnseite ist ― wie aus Fig. 2 ersichtlich ― eine Quernaht 4 vorgesehen, die flach an die Stirnseite angelegt ist. Die beiden entstehenden Zwickelflächen 5 und 6 sind ebenfalls flach an die Stirnseite angelegt. Die Stirnseite ist dabei gegenüber dem Ende der Seitenwände etwas tiefer gelegt, wodurch Rippen 7 gebildet sind. Diese Rippen 7 erhöhen insbesondere bei nicht besonders gut faltbarem Verpackungs-Material die Standfestigkeit der Verpackung, sie sind jedoch bei gut faltbarem Material nicht notwendig.

In den Fig. 3 bis 6 ist die Entstehung einer Verpackung 1 in vier Stufen dargestellt. Dabei ist in Fig. 3 ein Zuschnitt des flexiblen Verpackungs-Materials um einen Innendorn 8 gelegt und entlang einer Längsnaht 9 verschlossen. An die Seitenwände 2 sind Lappen 10 bzw. 11 angeformt, von denen die unteren 10 in Fig. 4 an den Innendorn 8 gefaltet sind und mit einem beheizbaren Siegelwerkzeug 12 angepreßt und damit gegeneinander versiegelt werden. Diese Lappen 10 bilden bei der fertigen Verpackung 1 dann den oberen Faltverschluß 3.

Nach dem Herstellen dieses Faltverschlusses 3 wird das Siegelwerkzeug 12 und der Innendorn 8 entfernt und in nicht dargestellter Weise das Füllgut in die Verpackung von der noch offenen nach oben stehenden unteren Stirnseite her eingefüllt. Im Anschluß daran wird diese Seite durch die Quernaht 4 verschlossen (Fig. 5). Diese Quernaht 4 wird dann ― wie in Fig. 6 sichtbar ― flach an die Stirnseite angelegt. Dabei bilden sich die Zwickelflächen 5 und 6 aus, die etwa senkrecht nach oben abstehen und anschließend ebenfalls flach an die Stirnseite angelegt werden.

Die fertige und gefüllte Verpackung steht zwar nun auf dem Kopf, was aber keineswegs ein Nachteil ist. Vielmehr wird jetzt eine größere Anzahl von Verpackungen in eine größere Umverpackung mit dem Kopf nach unten eingestellt.

## Patentansprüche

1. Rechteckverpackung (1) aus wenigstens einem Zuschnitt aus einer flexiblen Kunststoff-Verbund-Folie, insbesondere für pulverförmiges, granuliertes, pastöses oder stückiges Füllgut, mit wenigstens einer Längsnaht (9) und vier Seitenwänden (2), wobei an der einen, ersten Stirnseite der Verpackung ein Faltverschluß (3) vorgesehen ist, der aus vier an den Seitenwänden (2) angeformten ersten Lappen (10) gefaltet ist, die einander teilweise überlappen, **dadurch gekennzeichnet**, daß an der anderen, zweiten Stirnseite ein Verschluß vorgesehen ist, der aus zweiten Lappen (11) besteht, die umlaufend zusammenhängend an den Stirnwänden (2) angeformt sind, wobei deren gemeinsame umlaufende Stirnkante durch eine durchgehende Quernaht (4) verbunden ist, deren über die Verpackung (1) überstehende Ecken als Zwickelflächen (5, 6) an die zweite Stirnseite der Verpackung angelegt sind, und daß an dieser mit der Quernaht (4) ausgestatteten zweiten Stirnseite wenigstens an zwei einander gegenüberliegenden Seitenwänden (2) sich in Richtung der Seitenwände (2) fortsetzende Rippen (7) vorgesehen sind, welche durch Einfalten der zweiten Lappen (11) an die Innenseite der Seitenwände (2) gebildet sind, wobei die Rippen (7) so weit über die andere Stirnseite hinausragen, daß die an die andere Stirnseite angelegten Zwickelflächen (5, 6) nicht überstehen.

2. Verpackung nach Anspruch 1, **dadurch gekennzeichnet**, daß die Längsnaht (9) als Überlappungsnaht ausgebildet ist.

3. Verpackung nach Anspruch 1 oder 2, **dadurch gekennzeichnet**, daß die Längsnaht (9) im Bereich einer Kante zwischen zwei Seitenwänden (2) vorgesehen ist.

4. Verpackung nach Anspruch 1, 2 oder 3, **dadurch gekennzeichnet**, daß das flexible Material wenigstens im Bereich der Längsnaht (9) beidseitig mit einem Siegelmedium versehen ist.

5. Verpackung nach einem der vorhergehenden Ansprüche, **dadurch gekennzeichnet**, daß die Innenseite des flexiblen Materials wenigstens partiell mit einer gegen sich selbst siegelnden Oberfläche versehen ist.

6. Verpackung nach einem der vorhergehenden Ansprüche, **dadurch gekennzeichnet**, daß die zweiten Lappen (11) im Bereich der Rippen (7) an den Seitenwänden (2) angesiegelt sind.

7. Verpackung nach einem der vorhergehenden Ansprüche, **dadurch gekennzeichnet**, daß die mit dem Faltverschluß (3) versehene erste Stirnseite auf ihrer Packungs-Außenseite mit einem Folienstück versehen ist.

8. Verfahren zum Aufrichten der Verpackung nach einem der vorhergehenden Ansprüche, **dadurch gekennzeichnet**, daß das flexible Material entlang einer Längsnaht zu einem schlauchförmigen Gebilde verschlossen wird, daß anschließend die an der einen ersten Stirnseite vorgesehenen Lappen gegen ein Innenwerkzeug gefaltet und gegeneinander verklebt oder versiegelt werden, worauf die Verpackung mit der noch offenen zweiten Stirnseite nach oben gefüllt wird, und daß daraufhin diese zweite Stirnseite durch eine Quernaht, die als Klebe- oder Siegelnaht hergestellt wird, verschlossen wird, worauf diese von der Verpackung abstehende Naht auf die zweite Stirnseite der Verpackung gefaltet wird und die beiden sich seitlich bildenden Zwickelflächen an die Verpackung angelegt werden.

9. Verfahren nach Anspruch 8, **dadurch gekennzeichnet**, daß vor dem Herstellen der Quernaht von den zur Bildung der zweiten Stirnseite vorgesehenen Lappen wenigstens zwei einander gegenüberliegende auf einem Teil ihrer Höhe ins Innere bis zur Anlage an die Seitenwand eingefaltet und vorzugsweise mit dieser versiegelt werden, worauf diese Lappen wieder nach außen und gegeneinander gefaltet werden, um dann die Quernaht zu bilden.

10. Verfahren nach Anspruch 8, **dadurch gekennzeichnet**, daß nach dem Herstellen der Quernaht von den zur Bildung der zweiten Stirnseite vorgesehenen Lappen wenigstens zwei einander gegenüberligende auf einem Teil ihrer Höhe ins Innere bis zur Anlage an die Seitenwand eingefaltet und vorzugsweise mit dieser versiegelt werden.

11. Verwendung einer Verpackung gemäß den Ansprüchen 1 bis 7 für das Verpacken von pulverförmigem, granuliertem, pastösem oder stückigem Füllgut, wie z.B. Trockensuppen od.dgl..

## Claims

1. Rectangular pack (1) produced from at least one blank made of flexible multilayer plastic material, particularly for powdery, granular, pasty or particulate products, with at least one longitudinal seam (9) and four side panels (2), where a closure (3) is folded on one first end of the pack from four partly overlapping first flaps (10) provided on the side panels (2), wherein a closure is provided on the other second end that consists of second flaps (11) extending uninterrupted all round the side panels (2) with an edge that is joined together by a continuous cross seam (4), the corners of which extend beyond the edges of the pack (1) and are folded onto the second end of the pack as gussets (5, 6), ribs (7), which are formed by folding the second flaps (11) onto the inside of the side panels (2), being provided on this second end with the cross seam (4) that continue in the direction of the side panels (2) on at least two opposite side panels (2), these ribs (7) extending so far above the second end that the gussets (5, 6) on the second end do not project beyond them.

2. Pack according to claim 1, wherein the longitudinal seam (9) is designed as an overlapping seam.

3. Pack according to claim 1 or 2, wherein the longitudinal seam (9) is provided in the area of a corner between two side panels (2).

4. Pack according to claim 1, 2 or 3, wherein the flexible material is provided on both sides with a sealing agent at least in the area of the longitudinal seam (9).

5. Pack according to one of the previous claims, wherein the inside of the flexible material is provided at least to some extent with a surface that seals to itself.

6. Pack according to one of the previous claims, wherein the second flaps (11) are sealed to the side panels (2) in the area of the ribs (7).

7. Pack according to one of the previous claims, wherein the first end with the folded closure (3) is provided on the outside of the pack with a piece of film.

8. Process for erecting the pack according to one of the previous claims, wherein the flexible material is closed along a longitudinal seam to form a tubular structure, wherein the flaps provided at one first end are then folded against an internal tool and are glued or sealed to each other, following which the pack is filled with the still open second end facing upwards, and wherein this second end is then closed by a cross seam produced as a glued or sealed seam, after which this seam, that projects from the pack, is folded onto the second end of the pack and the two gussets which form at the sides are folded onto the pack.

9. Pack according to claim 8, wherein before the cross seam is produced at least two of the flaps provided to form the second end that are located opposite each other are folded inwards into the pack for part of their height until they rest against the side panel and are preferably sealed to the same, after which these flaps are folded back outwards and against each other to form the cross seam.

10. Process according to claim 8, wherein after the cross seam has been produced at least two of the flaps provided to form the second end that are located opposite each other are folded inwards into the pack for part of their height until they rest against the side panel and are preferably sealed to the same.

11. Use of a pack according to claims 1 to 7 to package powdery, granular, pasty or particulate products, such as dried soups or similar products.

## Revendications

1. Emballage en forme de brique (1) réalisé à partir d'au moins un flanc découpé dans une feuille d'un complexe souple de matière synthétique notamment destiné à recevoir une matière pulvérulente, en granulés, en matière pâteuse ou en un produit en morceaux, emballage comportant au moins une soudure longitudinale (9) et quatre parois latérales (2), la première face de l'emballage ayant une fermeture repliée (3) composée de quatre premiers volets (10) réalisés sur les parois latérales (2) et qui se chevauchent partiellement, emballage caractérisé en ce que la seconde autre face comporte un moyen de fermeture se composant des seconds volets (11) qui sont réalisés à la périphérie des parois latérales (2) en faisant corps avec celles-ci, et leur arête frontale périphérique, commune est reliée par une soudure transversale continue (4) dont les coins débordant par rapport à l'emballage (1) sont appliqués sous forme de surface repliée (5, 6) contre la seconde face de l'emballage et en ce que cette seconde face est munie d'une soudure transversale (4), il y a au moins deux parois latérales (2) opposées munies de nervures (7) se prolongeant en direction des parois latérales (2), ces nervures étant formées en repliant les seconds volets (11) vers l'intérieur contre la face intérieure des parois latérales intérieures (2), les nervures (7) dépassant de l'autre face suffisamment pour que les surfaces repliées (5, 6) appliquées contre l'autre face ne dépassent plus.

2. Emballage selon la revendication 1, caractérisé en ce que la soudure longitudinale (9) est en forme de soudure à recouvrement.

3. Emballage selon la revendication 1 ou 2, caractérisé en ce que la soudure longitudinale (9) est prévue au voisinage d'une arête en deux parois latérales (2).

4. Emballage selon la revendication 1, 2 ou 3, caractérisé en ce que la matière souple est munie sur ses deux faces d'un agent de scellement au moins au niveau de la soudure longitudinale (9).

5. Emballage selon l'une des revendications précédentes, caractérisé en ce que la face intérieure de la matière souple est munie au moins partiellement d'une surface auto-adhésive.

6. Emballage selon l'une des revendications précédentes, caractérisé en ce que les secondes pattes (11) sont scellées contre les parois latérales (2) dans la zone des nervures (7).

7. Emballage selon l'une des revendications précédentes, caractérisé en ce que la première face frontale munie de la fermeture pliée (3) comporte sur son côté extérieur pour l'emballage d'un élément de feuille.

8. Procédé pour déployer un emballage selon les revendications précédentes, caractérisé en ce qu'on ferme la matière souple le long d'une soudure longitudinale pour constituer une structure tubulaire, puis on plie, contre un outil intérieur, les pattes prévues sur la première face, on les colle ou on les scelle les unes aux autres, puis on rempli l'emballage par la seconde face encore ouverte, en ce que sur la seconde face on ferme la seconde face par une soudure transversale en forme de soudure collée, ou de soudure scellée et cette soudure en saillie est repliée sur la seconde face de l'emballage et les deux surfaces pliées latéralement sont appliquées contre l'emballage.

9. Procédé selon la revendication 8, caractérisé en ce qu'avant de réaliser la soudure transversale, sur les pattes prévues pour former la seconde face, on prend au moins deux pattes opposées et on les replie sur une partie de leur hauteur, vers l'intérieur jusqu'à ce qu'elles viennent en appui contre la paroi latérale et on les scelle de préférence avec cette paroi latérale, puis on replie de nouveau les pattes vers l'extérieur les unes contre les autres pour former la soudure transversale.

10. Procédé selon la revendication 8, caractérisé en ce qu'après avoir réalisé la soudure transversale, on replie les pattes prévues pour former la seconde face, au moins deux, l'une contre l'autre sur une partie de leur hauteur, vers l'intérieur jusqu'en appui contre la paroi latérale et on les scelle de préférence avec cette paroi.

11. Utilisation d'un emballage selon les revendications 1 à 7 pour l'emballage d'un produit pulvérulent, en granulés, en produit pâteux, ou en morceaux, comme par exemple des potages déshydratés ou analogues.
